# EUROPÄISCHE PATENTANMELDUNG

(11) **EP 4 575 217 A1**
(43) Veröffentlichungstag der Anmeldung: **25.06.2025**
(21) Anmeldenummer: 24211043.5
(22) Anmeldetag: 06.11.2024
(51) Int. Cl.: F02M 43/04, F02M 45/08, F02M 61/18

(54) **KRAFTSTOFFINJEKTOR EINER BRENNKRAFTMASCHINE UND BRENNKRAFTMASCHINE**

(30) Priorität: 19.12.2023 DE 102023135721
(71) Anmelder: MAN Energy Solutions SE, 86153 Augsburg (DE)
(72) Erfinder: Klaua, Thomas, 86157 Augsburg (DE); Kunkel, Christian, 86161 Augsburg (DE); Indrich, Maximilian, 86399 Bobingen (DE)

(57) **Zusammenfassung**

Kraftstoffinjektor (10) einer Brennkraftmaschine, der dazu ausgebildet ist, einer Brennkammer eines Zylinders der Brennkraftmaschine Kraftstoff zuzuführen, mit einer in einer ersten Nadelführung (12) bewegbar geführten ersten Düsennadel (14), die mit ersten Kraftstoffeinspritzöffnungen (16) derart zusammenwirkt, dass die erste Düsennadel (14) abhängig von ihrer Position entweder eine Kraftstoffströmung eines ersten, relativ zündunwilligen Kraftstoffs durch die ersten Kraftstoffeinspritzöffnungen (16) freigibt oder versperrt, mit einer in einer zweiten Nadelführung (13) bewegbar geführten zweiten Düsennadel (15), die mit zweiten Kraftstoffeinspritzöffnungen (17) derart zusammenwirkt, dass die zweite Düsennadel (15) abhängig von ihrer Position entweder eine Kraftstoffströmung eines zweiten, relativ zündwilligen Kraftstoffs, welcher der Zündung des ersten Kraftstoffs dient, durch die zweiten Kraftstoffeinspritzöffnungen (17) freigibt oder versperrt, wobei die ersten Kraftstoffeinspritzöffnungen (16) entlang einer Teilkreiskontur (18) und die zweiten Kraftstoffeinspritzöffnungen (17) entlang einer Kreiskontur (19) derart angeordnet sind, dass ein Abstand (x) zwischen dem Mittelpunkt (20) der Teilkreiskontur (18) und dem Mittelpunkt (21) der Kreiskontur (19) größer ist als die Summe des Radius (r1) der Teilkreiskontur (18) und des Radius (r2) der Kreiskontur (19), und wobei im eingebauten Zustand des Kraftstoffinjektor die zweiten Kraftstoffeinspritzöffnungen (17) tiefer oder weiter in eine Brennkammer des Zylinders hineinragen als die ersten Kraftstoffeinspritzöffnungen (16).

## Beschreibung

Die Erfindung betrifft einen Kraftstoffinjektor einer Brennkraftmaschine. Des Weiteren betrifft die Erfindung eine Brennkraftmaschine mit mindestens einem Kraftstoffinjektor.

Die hier vorliegende Erfindung betrifft insbesondere den Bereich sogenannter Großmotoren bzw. Großbrennkraftmaschinen, deren Zylinder Kolbendurchmesser von mindestens 140 mm, insbesondere von mindestens 175 mm, aufweisen. Bei solchen Großbrennkraftmaschinen handelt es sich zum Beispiel um Schiffsmotoren.

Als Schiffsmotoren sind bereits Dual-Fuel Brennkraftmaschinen bekannt. Aus der Praxis bekannte Dual-Fuel Brennkraftmaschinen können in einem ersten Betriebsmodus betrieben werden, in welchem dieselben einen ersten Kraftstoff, insbesondere einen relativ zündunwilligen Kraftstoff, verbrennen, sowie in einem zweiten Betriebsmodus, in welchem dieselben einen zweiten Kraftstoff, insbesondere relativ zündwilligen Kraftstoff verbrennen.

Beim ersten, relativ zündunwilligen Kraftstoff kann es sich zum Beispiel um Methanol, Ethanol oder Ammoniak handeln. Bei dem zweiten, relativ zündwilligen Kraftstoff kann es sich zum Beispiel um einen Dieselkraftstoff handeln. Im ersten Betriebsmodus kann der erste, relativ zündunwilligen Kraftstoff, insbesondere das Methanol, Ethanol oder Ammoniak, kann über den zweiten, relativ zündwilligen Kraftstoff, insbesondere den Dieselkraftstoff, gezündet werden.

DE 10 2013 000 048 B3 offenbart einen Kraftstoffinjektor, mithilfe dessen im ersten Betriebsmodus einer Dual-Fuel-Brennkraftmaschine sowohl der erste, relativ zündunwillige Kraftstoff als auch der zweite, relativ zündwillige Kraftstoff in die Brennkammer eines Zylinders eingebracht werden können. Der dort offenbarte Kraftstoffinjektor ist als sogenannter Doppelnadelinjektor ausgeführt, der über zwei Düsennadeln verfügt, die in entsprechenden Nadelführungen bewegbar geführt sind. Mit einer ersten Düsennadel zusammenwirkende erste Kraftstoffeinspritzöffnungen und mit einer zweiten Düsennadel zusammenwirkende zweite Kraftstoffeinspritzöffnungen sind jeweils entlang einer Kreiskontur angeordnet, wobei im eingebauten Zustand des Kraftstoffinjektors die ersten Kraftstoffeinspritzöffnungen und die zweiten Kraftstoffeinspritzöffnungen gleich tief bzw. weit in die Brennkammer des Zylinders hineinragen. Hierdurch ergeben sich deutliche Einschränkungen beim Einspritzen der Kraftstoffe in die Brennkammer eines Zylinders, sodass der Brennraum der Brennkammer nicht optimal genutzt werden kann. So kann zum Beispiel insbesondere dann, wenn in einem zweiten Betriebsmodus ausschließlich relativ zündwilliger Kraftstoff verbrannt werden soll, ein signifikanter Anteil des Brennraums der Brennkammer nicht mehr mit dem relativ zündwilligen Kraftstoff befüllt werden.

Hiervon ausgehend liegt der vorliegenden Erfindung die Aufgabe zugrunde, einen neuartigen Kraftstoffinjektor einer Brennkraftmaschine und eine Brennkraftmaschine mit einem solchen Kraftstoffinjektor zu schaffen. Diese Aufgabe wird durch einen Kraftstoffinjektor nach Anspruch 1 und eine Brennkraftmaschine nach Anspruch 7 gelöst.

Der Kraftstoffinjektor weist eine in einer ersten Nadelführung bewegbar geführte erste Düsennadel auf, die mit ersten Kraftstoffeinspritzöffnungen derart zusammenwirkt, dass die erste Düsennadel abhängig von ihrer Position entweder eine Kraftstoffströmung des ersten, relativ zündunwilligen Kraftstoffs durch die ersten Kraftstoffeinspritzöffnungen freigibt oder versperrt.

Der Kraftstoffinjektor weist ferner eine in einer zweiten Nadelführung bewegbar geführte zweite Düsennadel auf, die mit zweiten Kraftstoffeinspritzöffnungen derart zusammenwirkt, dass die zweite Düsennadel abhängig von ihrer Position entweder eine Kraftstoffströmung eines zweiten, relativ zündwilligen Kraftstoffs, welcher der Zündung des ersten Kraftstoffs dient, durch die zweiten Kraftstoffeinspritzöffnungen freigibt oder versperrt.

Die ersten Kraftstoffeinspritzöffnungen des Kraftstoffinjektors sind entlang einer Teilkreiskontur und die zweiten Kraftstoffeinspritzöffnungen entlang einer Kreiskontur derart angeordnet, dass ein Abstand zwischen dem Mittelpunkt der Teilkreiskontur und dem Mittelpunkt der Kreiskontur größer ist als die Summe des Radius der Teilkreiskontur und des Radius der Kreiskontur.

Im eingebauten Zustand des Kraftstoffinjektor ragen die zweiten Kraftstoffeinspritzöffnungen tiefer oder weiter in der Brennkammer des Zylinders hinein als die ersten Kraftstoffeinspritzöffnungen.

Bei dem erfindungsgemäßen Kraftstoffinjektor ist vorgesehen, dass diejenigen Kraftstoffeinspritzöffnungen des Kraftstoffinjektors, die dem Einbringen des relativ zündwilligen Kraftstoffs in die Brennkammer eines Zylinders dienen, im eingebauten Zustand des Kraftstoffinjektors tiefer oder weiter in die Brennkammer des Zylinders hineinragen als die ersten Kraftstoffeinspritzöffnungen, die dem Einbringen des relativ zündunwilligen Kraftstoffs in die Brennkammer des Zylinders dienen. Hierdurch können sowohl der erste, relativ zündunwillige Kraftstoff als auch der zweite, relativ zündwillige Kraftstoff vorteilhaft in die Brennkammer eingebracht werden, sodass ein Brennraum der Brennkammer optimal ausgenutzt werden kann. Insbesondere dann, wenn in einem entsprechenden Betriebsmodus der Brennkraftmaschine ausschließlich relativ zündwilliger Kraftstoff verbrannt werden soll, kann der zündwillige Kraftstoff optimal in die Brennkammer eingebracht werden.

Vorzugsweise deckt die Teilkreiskontur, auf welcher die ersten Kraftstoffeinspritzöffnungen angeordnet sind, einen Winkelbereich von 360°-δ, wobei δ zwischen 15° und 60°, ins-besondere zwischen 20° und 60°, bevorzugt zwischen 20° und 45° beträgt, und wobei die durch den Winkel δ definierte Teilkreiskontur der Kreiskontur, auf welcher die zweiten Kraftstoffeinspritzöffnungen angeordnet sind, zugewandt ist. Die Kreiskontur, auf welcher die zweiten Kraftstoffeinspritzöffnungen angeordnet sind, deckt einen Winkelbereich von 360° ab. Dies erlaubt sowohl eine optimale Einbringung des ersten, relativ zündunwilligen Kraftstoffs als auch des zweiten, relativ zündwilligen Kraftstoffs in die Brennkammer eines Zylinders.

Vorzugsweise beträgt ein Verhältnis zwischen einem Höhenversatz der Kreiskontur, auf welcher die zweiten Kraftstoffeinspritzöffnungen angeordnet sind, und der Teilkreiskontur, auf welcher die ersten Kraftstoffeinspritzöffnungen angeordnet sind, und dem Abstand zwischen dem Mittelpunkt der Teilkreiskontur und dem Mittelpunkt der Kreiskontur zwischen 0,1 und 0,4, insbesondere zwischen 0,15 und 0,35, bevorzugt zwischen 0,17 und 0,29. Auch dies ist für das optimale Einbringen des ersten, relativ zündunwilligen Kraftstoffs und des zweiten, relativ zündwilligen Kraftstoffs in die Brennkammer des Zylinders von Vorteil.

Vorzugsweise sind die ersten Kraftstoffeinspritzöffnungen eingerichtet, den ersten Kraftstoff in einem ersten Sprühkegel mit einem ersten Kegelwinkel in den Brennraum einzuspritzen, wobei die zweiten Kraftstoffeinspritzöffnungen eingerichtet sind, den zweiten Kraftstoff in einem zweiten Sprühkegel mit einem zweiten Kegelwinkel in den Brennraum einzuspritzen, wobei der erste Kegelwinkel kleiner als der zweite Kegelwinkel ist. Der erste Kegelwinkel beträgt vorzugsweise zwischen 66° und 88°, insbesondere zwischen 68° und 86°, besonders bevorzugt zwischen 70° und 84°. Der zweite Kegelwinkel beträgt vorzugsweise zwischen 70° und 92°, insbesondere zwischen 72° und 90°, besonders bevorzugt zwischen 74° und 88. Hiermit kann das Einbringen des ersten, relativ zündunwilligen Kraftstoffs sowie des zweiten, relativ zündwilligen Kraftstoffs in die Brennkammer des jeweiligen Zylinders weiter verbessert werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Seitenansicht eines erfindungsgemäßen Kraftstoffinjektors;
- Fig. 2: eine Ansicht von unten auf den erfindungsgemäßen Kraftstoffinjektor;
- Fig. 3: einen schematisierten Querschnitt durch den erfindungsgemäßen Kraftstoffinjektor der Fig. 1.

Die Erfindung betrifft einen Kraftstoffinjektor einer Brennkraftmaschine. Ein solcher Kraftstoffinjektor ist dazu ausgebildet, einer Brennkammer eines Zylinders der Brennkraftmaschine Kraftstoff zuzuführen. Der erfindungsgemäße Kraftstoffinjektor dient dabei dazu, einer insbesondere als Dual-Fuel-Brennkraftmaschine ausgebildeten Brennkraftmaschine unterschiedliche Kraftstoffe zuzuführen, so in einem ersten Betriebsmodus dem Einbringen eines ersten, insbesondere relativ zündunwilligen Kraftstoffs, sowie eines zweiten, relativ zündwilligen Kraftstoffs, um über den zweiten, relativ zündwilligen Kraftstoff im ersten Betriebsmodus den ersten, relativ zündunwilligen Kraftstoff zu zünden. Ferner soll in einem zweiten Betriebsmodus, in welchem ausschließlich der zweite, relativ zündunwillige Kraftstoff verbrannt wird, über den Kraftstoffinjektor derselbe in die Brennkammer des Zylinders eingespritzt werden. Beim ersten, relativ zündunwilligen Kraftstoff kann es sich um Methanol, Ethanol oder Ammoniak handeln. Beim zweiten, relativ zündwilligen Kraftstoff handelt es sich insbesondere um einen Dieselkraftstoff.

Fig. 1 bis 3 zeigen unterschiedliche Ansichten eines erfindungsgemäßen Kraftstoffinjektors 10. Der Kraftstoffinjektor 10 verfügt über einen Grundkörper 11, der zwei Nadelführungen 12, 13 bereitstellt.

In einer ersten Nadelführung 12 ist eine erste Düsennadel 14 und in einer zweiten Nadelführung 13 eine zweite Düsennadel 15 bewegbar geführt. Mit der ersten Düsennadel 14 wirken erste Kraftstoffeinspritzöffnungen 16 derart zusammen, dass die erste Düsennadel 14 abhängig von ihrer Position in der ersten Nadelführung 12 entweder eine Kraftstoffströmung eines ersten, relativ zündunwilligen Kraftstoffs durch die ersten Kraftstoffeinspritzöffnungen 16 freigibt oder versperrt. Mit der zweiten Düsennadel 15 wirken zweite Kraftstoffeinspritzöffnungen 17 zusammen, derart, dass die zweite Düsennadel 15 abhängig von ihrer Position in der zweiten Nadelführung 13 entweder eine Kraftstoffströmung eines zweiten, relativ zündwilligen Kraftstoffs, welcher in einem entsprechenden Betriebsmodus der Brennkraftmaschine der Zündung des ersten, relativ zündunwilligen Kraftstoffs dient, durch die zweiten Kraftstoffeinspritzöffnungen 17 freigibt oder versperrt.

Wird die Brennkraftmaschine 10 demnach in einem Betriebsmodus betrieben, in welchem der erste, relativ zündunwillige Kraftstoff verbrannt und mithilfe des zweiten, relativ zündwilligen Kraftstoffs gezündet werden soll, so wird der erste, relativ zündunwillige Kraftstoff über die ersten Kraftstoffeinspritzöffnungen 16 und der zweite, relativ zündwillige Kraftstoff über die zweiten Kraftstoffeinspritzöffnungen 17 in die Brennkammer des Zylinders eingebracht. Soll in einem zweiten Betriebsmodus der Brennkraftmaschine ausschließlich der zweite, relativ zündunwillige Kraftstoff verbrannt werden, so wird derselbe über die zweiten Kraftstoffeinspritzöffnungen 17 in die Brennkammer des Zylinders eingebracht, die ersten Kraftstoffeinspritzöffnungen 16 sind dann durch die erste Düsennadel 14 permanent verschlossen.

Die ersten Kraftstoffeinspritzöffnungen 16 sind entlang einer Teilkreiskontur 18 und die zweiten Kraftstoffeinspritzöffnungen 17 entlang einer Kreiskontur 19 angeordnet. Die Teilkreiskontur 18 weist einen Radius r1 und die Kreiskontur 19 einen Radius r2 auf. Ein Abstand x zwischen dem Mittelpunkt 20 der Teilkreiskontur 18 und den Mittelpunkt 21 der Kreiskontur 19 ist dabei größer als die Summe der beiden Radien r1 und r2.

Die Teilreiskontur 18 und die Kreiskontur 19 sind demnach nicht konzentrisch zueinander angeordnet und schneiden sich nicht.

Im eingebauten Zustand des Kraftstoffinjektors 10 sind die zweiten Kraftstoffeinspritzöffnungen 17 tiefer oder weiter in der Brennkammer des Zylinders angeordnet als die ersten Kraftstoffeinspritzöffnungen 16. In Fig. 1 visualisiert der Höhenversatz h den Abstand der Ebene der Teilkreiskontur 18 von der Ebene der Kreiskontur 19. Die Kreiskontur 19 mit den zweiten Kraftstoffeinspritzöffnungen 17 ragt demnach im eingebauten Zustand des Kraftstoffinjektors 10 um den Höhenversatz h tiefer oder weiter in die Brennkammer des Zylinders hinein als die Teilkreiskontur 18 mit den ersten Kraftstoffeinspritzöffnungen 16.

Die Kreiskontur 19, auf welcher die zweiten Kraftstoffeinspritzöffnungen 17 angeordnet sind, deckt einen Winkelbereich von 360° ab. Vorzugsweise, jedoch nicht ausschließlich, sind die zweiten Kraftstoffeinspritzöffnungen 17 auf dieser Kreiskontur 19 gleich beabstandet angeordnet. Über die zweiten Kraftstoffeinspritzöffnungen 17 kann demnach der zweite, relativ zündwillige Kraftstoff in einem Winkelbereich von 360° in die Brennkammer eingespritzt werden.

Die Teilkreiskontur 18, auf welcher die ersten Kraftstoffeinspritzöffnungen 16 angeordnet sind, deckt einen Winkelbereich von 360°-δ ab. δ beträgt zwischen 15° und 65°, insbesondere zwischen 20° und 60°, besonders bevorzugt zwischen 20° und 45°. δ definiert demnach eine Restteilkreiskontur, auf welcher keine ersten Kraftstoffeinspritzöffnungen 16 angeordnet sind. Auf der Teilkreiskontur 18 sind die ersten Kraftstoffeinspritzöffnungen 16 vorzugsweise, jedoch nicht ausschließlich, gleich beabstandet angeordnet. Die durch δ definierte Restteilkreiskontur, auf welcher keine ersten Kraftstoffeinspritzöffnungen 16 angeordnet sind, ist der Kreiskontur 19, auf welcher die zweiten Kraftstoffeinspritzöffnungen 17 angeordnet sind, zugewandt.

Vorzugsweise beträgt ein Verhältnis h/x zwischen dem Höhenversatz h der Kreiskontur 19, auf welcher die zweiten Kraftstoffeinspritzöffnungen 17 angeordnet sind, und der Teilkreiskontur 18, auf welcher die ersten Kraftstoffeinspritzöffnungen 16 angeordnet sind, und dem Abstand x zwischen dem Mittelpunkt 20 der Teilkreiskontur 18 und dem Mittelpunkt 21 der Kreiskontur 19 zwischen 0,1 und 0,4, insbesondere zwischen 0,15 und 0,35, bevorzugt zwischen 0,17 und 0,29.

Wie bereits ausgeführt, handelt es sich beim Höhenversatz h um den Abstand zwischen der Ebene der Kreiskontur 19, auf welcher die zweiten Kraftstoffeinspritzöffnungen 17 angeordnet sind, und der Ebene der Teilkreiskontur 18, auf welcher die ersten Kraftstoffeinspritzöffnungen 16 angeordnet sind. Der Abstand x entspricht dem Abstand zwischen dem Mittelpunkt 20 der Teilkreiskontur 18 und dem Mittelpunkt 21 der Kreiskontur 19.

Wie bereits ausgeführt, sind die ersten Kraftstoffeinspritzöffnungen 16 eingerichtet, den ersten, relativ zündunwilligen Kraftstoff in die Brennkammer des Zylinders einzuspritzen, und zwar mit einem ersten Sprühkegel, der durch den Kegelwinkel β charakterisiert ist. Dieser Kegelwinkel β entspricht dem Winkel zwischen der Mantelfläche des Sprühkegels und einer Längsmittelachse desselben. Die zweiten Kraftstoffeinspritzöffnungen 17 sind eingerichtet, den zweiten, relativ zündwilligen Kraftstoff in einem zweiten Sprühkegel mit einem zweiten Kegelwinkel α in die Brennkammer einzuspritzen, wobei der zweite Kegelwinkel α wiederum der Winkel zwischen der Mantelfläche des zweiten Sprühkegels und der Längsmittelachse desselben beträgt.

Der erste Kegelwinkel β ist kleiner als der zweite Kegelwinkel α. Insbesondere beträgt der erste Kegelwinkel β zwischen 66° und 88°, insbesondere zwischen 68° und 86°, besonders bevorzugt zwischen 70° und 84°. Der zweite Kegelwinkel α beträgt zwischen 70° und 92°, insbesondere zwischen 72° und 90°, besonders bevorzugt zwischen 74° und 88°.

Die Erfindung erlaubt es, in unterschiedlichen Betriebsmodi einer vorzugsweise als Dual-Fuel Brennkraftmaschinenausgebildeten Brennkraftmaschine Kraftstoff optimal in die Brennkammer eines Zylinders einzubringen. So können in einem ersten Betriebsmodus sowohl ein erster, relativ zündunwilliger Kraftstoff und zur Zündung desselben ein zweiter, relativ zündwilligen Kraftstoffs als auch in einem zweiten Betriebsmodus der zweite, relativ zündwillige Kraftstoff optimal in die Brennkammer eines Zylinders eingebracht und so verbrannt werden.

### Bezugszeichenliste

- 10: Kraftstoffinjektor
- 11: Grundkörper
- 12: erste Nadelführung
- 13: zweite Nadelführung
- 14: erste Düsennadel
- 15: zweite Düsennadel
- 16: erste Kraftstoffeinspritzöffnung
- 17: zweite Kraftstoffeinspritzöffnung
- 18: Teilkreiskontur
- 19: Kreiskontur
- 20: Mittelpunkt
- 21: Mittelpunkt

## Patentansprüche

1. Kraftstoffinjektor (10) einer Brennkraftmaschine, der dazu ausgebildet ist, einer Brennkammer eines Zylinders der Brennkraftmaschine Kraftstoff zuzuführen,
mit einer in einer ersten Nadelführung (12) bewegbar geführten ersten Düsennadel (14), die mit ersten Kraftstoffeinspritzöffnungen (16) derart zusammenwirkt, dass die erste Düsennadel (14) abhängig von ihrer Position entweder eine Kraftstoffströmung eines ersten, relativ zündunwilligen Kraftstoffs durch die ersten Kraftstoffeinspritzöffnungen (16) freigibt oder versperrt,
mit einer in einer zweiten Nadelführung (13) bewegbar geführten zweiten Düsennadel (15), die mit zweiten Kraftstoffeinspritzöffnungen (17) derart zusammenwirkt, dass die zweite Düsennadel (15) abhängig von ihrer Position entweder eine Kraftstoffströmung eines zweiten, relativ zündwilligen Kraftstoffs, welcher der Zündung des ersten Kraftstoffs dient, durch die zweiten Kraftstoffeinspritzöffnungen (17) freigibt oder versperrt,
wobei die ersten Kraftstoffeinspritzöffnungen (16) entlang einer Teilkreiskontur (18) und die zweiten Kraftstoffeinspritzöffnungen (17) entlang einer Kreiskontur (19) derart angeordnet sind, dass ein Abstand (x) zwischen dem Mittelpunkt (20) der Teilkreiskontur (18) und dem Mittelpunkt (21) der Kreiskontur (19) größer ist als die Summe des Radius (r1) der Teilkreiskontur (18) und des Radius (r2) der Kreiskontur (19),
wobei im eingebauten Zustand des Kraftstoffinjektor die zweiten Kraftstoffeinspritzöffnungen (17) tiefer oder weiter in eine Brennkammer des Zylinders hineinragen als die ersten Kraftstoffeinspritzöffnungen (16).

2. Kraftstoffinjektor (10) nach Anspruch 1,
wobei die Kreiskontur (19), auf welcher die zweiten Kraftstoffeinspritzöffnungen (17) angeordnet sind, einen Winkelbereich von 360° abdeckt.

3. Kraftstoffinjektor (10) nach Anspruch 1 oder 2,
die Teilkreiskontur (18), auf welcher die ersten Kraftstoffeinspritzöffnungen (16) angeordnet sind, einen Winkelbereich von 360°-δ abdeckt, wobei δ zwischen 15° und 60°, insbesondere zwischen 20° und 60°, bevorzugt zwischen 20° und 45° beträgt, wobei die durch δ definierte Restteilkreiskontur, auf welcher keine ersten Kraftstoffeinspritzöffnungen (16) angeordnet sind, der Kreiskontur (19), auf welcher die zweiten Kraftstoffeinspritzöffnungen (17) angeordnet sind, zugewandt ist.

4. Kraftstoffinjektor (10) nach Anspruch 1, 2 oder 3,
wobei ein Verhältnis zwischen einem Höhenversatz (h) der Kreiskontur (19), auf welcher die zweiten Kraftstoffeinspritzöffnungen (17) angeordnet sind, und der Teilkreiskontur (18), auf welcher die ersten Kraftstoffeinspritzöffnungen (16) angeordnet sind, und dem Abstand (x) zwischen dem Mittelpunkt (20) der Teilkreiskontur (18) und dem Mittelpunkt (21) der Kreiskontur (19) zwischen 0,1 und 0,4, insbesondere zwischen 0,15 und 0,35, bevorzugt zwischen 0,17 und 0,29 beträgt.

5. Kraftstoffinjektor (10) nach einem der Ansprüche 1 bis 4,
wobei die ersten Kraftstoffeinspritzöffnungen (16) eingerichtet sind, den ersten Kraftstoff in einem ersten Sprühkegel mit einem ersten Kegelwinkel (β) in den Brennraum einzuspritzen,
wobei die zweiten Kraftstoffeinspritzöffnungen (17) eingerichtet sind, den zweiten Kraftstoff in einem zweiten Sprühkegel mit einem zweiten Kegelwinkel (α) in den Brennraum einzuspritzen,
wobei der erste Kegelwinkel (β) kleiner als der zweite Kegelwinkel (α) ist.

6. Kraftstoffinjektor (10) nach einem der Ansprüche 1 bis 5,
der erste Kegelwinkel (β) zwischen 66° und 88°, insbesondere zwischen 68° und 86°, bevorzugt zwischen 70° und 84°, beträgt.
der zweite Kegelwinkel (α) zwischen 70° und 92°, insbesondere zwischen 72° und 90°, bevorzugt zwischen 74° und 88°, beträgt.

7. Brennkraftmaschine,
mit Zylindern, die eingerichtet sind, mit Hilfe eines zweiten Kraftstoffs einen ersten Kraftstoff zur Verbrennung desselben in den Zylindern zu zünden,
wobei jeder Zylinder einen Kraftstoffinjektor (10) nach einem der Ansprüche 1 bis 6 aufweist.
